# EUROPÄISCHE PATENTSCHRIFT

(11) **EP 3 616 895 B1**
(45) Veröffentlichungstag und Bekanntmachung des Hinweises auf die Patenterteilung: **19.11.2025**
(21) Anmeldenummer: 18191264.3
(22) Anmeldetag: 28.08.2018
(51) Int. Cl.: B31B 70/81, B65F 1/00, B65D 33/28

(54) **VERFAHREN ZUM HERSTELLEN VON ZUGBAND-MÜLLBEUTELN AUS FOLIENMATERIAL UND ZUGBAND-MÜLLBEUTEL AUS FOLIENMATERIAL**
METHOD FOR PRODUCING DRAW STRING REFUSE BAGS FORMED FROM SHEET MATERIAL AND DRAW STRING REFUSE BAG FORMED FROM SHEET MATERIAL
PROCÉDÉ DE FABRICATION DE SACS POUBELLES À CORDON DE SERRAGE DE MATIÈRE EN FEUILLE ET SACS POUBELLES À CORDON DE SERRAGE DE MATIÈRE EN FEUILLE

(43) Veröffentlichungstag der Anmeldung: 04.03.2020
(73) Patentinhaber: pely-plastic GmbH & Co. KG, 23812 Wahlstedt (DE)
(72) Erfinder:
(74) Vertreter: Hauck Patent- und Rechtsanwälte PartmbB

(56) Entgegenhaltungen:
- EP-A2- 0 348 823
- US-A1- 2004 016 654
- US-A1- 2011 164 834
- US-B1- 9 745 126

## Beschreibung

Die Erfindung betrifft ein Verfahren zum Herstellen von Zugband-Müllbeuteln aus Folienmaterial und Zugband-Müllbeutel aus Folienmaterial. Die Zugband-Müllbeutel können insbesondere im Haushalt oder im Gewerbe verwendet werden.

Bereits bekannt sind Zugband-Müllbeutel, die mit einer Duftstoffzusammensetzung versehen sind. Die Duftstoffzusammensetzung wird bei der Herstellung der Zugband-Müllbeutel auf die Innenseite oder Außenseite des Folienmaterials aufgebracht. Im geöffneten Zustand des Zugband-Müllbeutels entfaltet die Duftstoffzusammensetzung einen angenehmen Geruch. Zudem hat die Duftstoffzusammensetzung die Aufgabe, unangenehme Gerüche zu überdecken bzw. zu maskieren, die von in den Müllbeutel eingefülltem Müll freigesetzt werden. Derartige unangenehme Gerüche können insbesondere von mehr oder weniger entleerten Nahrungsmittel- oder Getränkeverpackungen oder von Speiseresten ausgehen.

Die Anmelderin hat festgestellt, dass auf das Folienmaterial aufgebrachte Duftstoffzusammensetzungen in wenigen Tagen durch die Folienlagen hindurch migrieren und sich relativ gleichmäßig auf die Zugband-Müllbeutel verteilen, was für die Freisetzung der Duftstoffe von Vorteil ist. Ferner hat die Anmelderin festgestellt, dass durch die Verteilung der Duftstoffzusammensetzung auf das Folienmaterial aufgedruckte Druckfarbe angelöst werden kann. Infolgedessen überträgt sich die Druckfarbe auf die Oberfläche der anliegenden Folienlagen. Hierdurch kommt es zu einem "Abklatsch", d.h. einem spiegelbildlichen Abdruck des Aufdruckes auf einem ursprünglich unbedruckten Feld des Folienmaterials. Die Stärke des Abklatsches ist von der Zusammensetzung der Duftstoffzusammensetzung, von deren Auftragsmenge und der Folienstärke abhängig.

Die US 2011/164834 A1 beschreibt ein Verfahren zum Herstellen von Zugband-Müllbeuteln aus Folienmaterial, bei dem zwei Zugbänder in Säume einer Bahn aus aufeinanderfolgenden Beuteln eingebracht werden, wobei mindestens eines der Zugbänder eine Duftstoffzusammensetzung enthält. Der Duftstoff wird in die Ausgangszusammensetzung des Werkstoffes eingebracht, aus dem das Folienmaterial extrudiert wird.

Die US 2004/0016654 A1 beschreibt Müllbeutel, deren Zugbänder mit einem Duftstoff versehen sind. Der Duftstoff wird in den Kunststoff für das Zugband vor oder während der Extrusion des Zugbandes eingearbeitet.

Die US 9,745,126 B1 beschreibt einen Zugbandbeutel, der neben den Zugbändern in den oberen Säumen des Beutels in darunterliegenden weiteren Säumen eingeführte Duftbänder *(scented ribbons)* aufweist, die mit den Seiten der Seitenwandfolien verbunden sind. Die oberen Säume sind mit Ausschnitten zum Herausziehen der Zugbänder versehen und die weiteren Säume weisen solche Ausschnitte nicht auf.

Davon ausgehend liegt der Erfindung die Aufgabe zugrunde, ein Verfahren zum Herstellen von mit einer Duftstoffzusammensetzung versehenen Zugband-Müllbeuteln aus Folienmaterial und mit einer Duftstoffzusammensetzung versehene Zugband-Müllbeutel aus Folienmaterial zur Verfügung zu stellen, wobei ein Abklatsch nicht mehr oder in verringertem Ausmaß auftritt.

Die Aufgabe wird durch ein Verfahren mit den Merkmalen von Anspruch 1 gelöst. Vorteilhafte Ausführungsarten des Verfahrens sind in Unteransprüchen angegeben.

Bei dem erfindungsgemäßen Verfahren zum Herstellen von Zugband-Müllbeuteln aus Folienmaterial werden zwei Zugbänder in Säume einer Bahn aus aufeinanderfolgenden Beuteln eingebracht, wobei mindestens eines der Zugbänder mit einer Duftstoffzusammensetzung versehen ist, zwei voneinander getrennte erste Folienbahnen als Zugbänder zugeführt, auf mindestens eine der ersten Folienbahnen die Duftstoffzusammensetzung aufgebracht und die beiden ersten Folienbahnen als Zugbänder in die Säume eingebracht werden.

Bei den erfindungsgemäß hergestellten Zugband-Müllbeuteln verteilt sich nach einigen Tagen oder Wochen die Duftstoffzusammensetzung von dem mindestens einen Zugband ausgehend durch Migration und Diffusion mehr oder weniger gleichmäßig in alle Bereiche und Lagen der konfektionierten und aufgerollten Zugband-Müllbeutel. Die Duftstoffzusammensetzung tritt dann aber nicht mehr in einer kritischen Konzentration mit der auf die Zugbandbeutel aufgedruckten Druckfarbe (Aufdrucken) auf den Beuteln in Kontakt. Infolgedessen kommt es nicht zum Anlösen der Druckfarbe und auch nicht zu dem unerwünschten Abklatsch. Der Abklatsch tritt hingegen dann auf, wenn die Duftstoffzusammensetzung direkt auf das Folienmaterial des Beutels aufgetragen wird, selbst wenn die Duftstoffzusammensetzung auf Bereiche des Folienmaterials innen aufgebracht wird, die außen nicht bedruckt sind. Hierbei kommen durch mehrmaliges Falten der aus aufeinanderfolgenden Beuteln bestehenden Bahn, bevor sie zu kleinen Konsumeinheiten aufgerollt wird, Duftstoffzusammensetzung und Druckfarbe in Kontakt, da sie nur durch eine Folienlage voneinander getrennt sind. In diesem Fall ist die Konzentration lokal noch so hoch, dass die Druckfarbe abgelöst wird. Dies ist nicht der Fall, wenn die Duftstoffzusammensetzung auf das Zugband aufgebracht wird, da dann mehrere Folienlagen die Duftstoffzusammensetzung und die Druckfarbe voneinander trennen. Zudem ist von Vorteil, dass das Folienmaterial des Beutels im Saumbereich nicht bedruckt ist, sodass selbst bei Übertragung des Duftöles auf die anliegenden Folien kein Abklatsch erfolgen kann. Die Zugband-Müllbeutel werden besonders effizient dadurch hergestellt, dass zwei voneinander getrennte erste Folienbahnen als Zugbänder zugeführt, auf mindestens eine der ersten Folienbahnen die Duftstoffzusammensetzung aufgebracht und die beiden ersten Folienbahnen als Zugbänder in die Säume eingebracht werden.

Gemäß einer bevorzugten Ausführungsart der Erfindung sind beide Zugbänder mit einer Duftstoffzusammensetzung versehen.

Gemäß einer weiteren Ausführungsart wird eine breite erste Folienbahn zugeführt, werden durch Auftrennen der breiten ersten Folienbahnen die beiden ersten Folienbahnen gebildet und werden die beiden ersten Folienbahnen als Zugbänder in die Säume eingebracht. Hierdurch wird das gleichzeitige Einbringen der beiden ersten Folienbahnen in die Säume erleichtert.

Gemäß einer weiteren Ausführungsart wird die Duftstoffzusammensetzung vor dem Auftrennen auf die breite erste Folienbahn aufgebracht oder wird die Duftstoffzusammensetzung nach dem Auftrennen auf mindestens eine der beiden ersten Folienbahnen aufgebracht. Durch Aufbringen der Duftstoffzusammensetzung vor dem Auftrennen der breiten ersten Folienbahnen kann der Aufwand für das Aufbringen gering gehalten werden. Durch Aufbringen nach dem Auftrennen können Verschleppungen der Duftstoffzusammensetzung reduziert werden.

Gemäß einer weiteren Ausführungsart werden zwei Hälften jeder ersten Folienbahn um eine in Längsrichtung der jeweiligen ersten Folienbahn gerichtete Faltlinie übereinandergefaltet und bilden die gefalteten ersten Folienbahnen die beiden Zugbänder. Die mehrlagigen Zugbänder sind besonders fest und reißen weniger leicht. Durch Aufbringen der Duftstoffzusammensetzung auf die Innenseiten der beiden Hälften kann die Freisetzung des Duftstoffes verzögert werden.

Gemäß einer weiteren Ausführungsart werden erste Folienbahnen zugeführt, die Kalziumkarbonat oder ein anderes saugfähiges Substrat enthalten, das geeignet ist, die Duftstoffzusammensetzung zumindest teilweise aufzunehmen und verzögert abzugeben und/oder bei denen die Duftstoffzusammensetzung ein Duftöl ist oder enthält. Durch diese Maßnahme kann die Freisetzung des Duftstoffes weiter gesteuert werden.

Gemäß einer weiteren Ausführungsart umfasst oder ist die Duftstoffzusammensetzung ein Gemisch von Duftölen (Parfümstoffen). Bei dieser Art der Duftstoffzusammensetzung ist die Vermeidung von Abklatsch durch das erfindungsgemäße Verfahren besonders ausgeprägt. Gemäß einer weiteren Ausführungsart besteht die Duftstoffzusammensetzung aus Citrusterpenen, z. B. aus Limonen.

Gemäß einer weiteren Ausführungsart ist die Bahn aus aufeinanderfolgenden Beuteln aus mindestens einer zweiten Folienbahn gebildet. Dies ist vorteilhaft für eine effiziente Herstellung der Bahn aus aufeinanderfolgenden Beuteln mit hoher Geschwindigkeit.

Gemäß einer weiteren Ausführungsart werden zwei Hälften der endlosen zweiten Folienbahn um eine in Längsrichtung der zweiten Folienbahn gerichtete Bodenfaltlinie übereinander gefaltet. Gemäß einer weiteren Ausführungsart werden die beiden Säume durch Umfalten der äußeren Randbereiche der mindestens einen zweiten Folienbahn gebildet. Gemäß einer weiteren Ausführungsart werden die beiden Säume durch Umfalten der äußeren Randbereiche der beiden Hälften der zweiten Folienbahn gebildet. Dies ist vorteilhaft für eine effiziente Herstellung der Bahn aus aufeinanderfolgenden Beuteln mit hoher Geschwindigkeit.

Gemäß einer weiteren Ausführungsart werden die beiden Zugbänder angrenzend an die Randbereiche auf die beiden Hälften der zweiten Folienbahn aufgebracht und dann die Säume durch Umfalten der Randbereiche gebildet. Dies ist vorteilhaft für eine effiziente Herstellung der Bahn aus aufeinanderfolgenden Beuteln mit hoher Geschwindigkeit.

Gemäß einer weiteren Ausführungsart werden die beiden Hälften der zweiten Folienbahn entlang senkrecht zu seiner Hauptausdehnungsrichtung verlaufenden, die Beutel seitlich begrenzenden Seitennähten miteinander verschweißt und/oder werden die umgelegten Säume entlang in Hauptausdehnungsrichtung der zweiten Folienbahn verlaufenden Saumnähten jeweils mit einer Hälfte der zweiten Folienbahn verschweißt und/oder werden die beiden Zugbänder an den beiden Seiten der Beutel mit der zweiten Folienbahn oder miteinander verschweißt. Die beiden Zugbänder können entweder in die Schweißnähte eingeschweißt werden oder in ersten Saumöffnungen an den seitlichen Rändern der Beutel miteinander verschweißt werden. Für das Schweißen der Seitennähte und ggf. für das Miteinanderverschweißen der Zugbänder kann dieselbe Schweißeinrichtung verwendet werden, beispielsweise eine Einrichtung mit beheizten Schweißbalken aus Metall. Für das Verschweißen der Saumnähte kann Heißluft, ein beheizter Schweißbalken aus Metall oder beheizte Rollen aus Metall oder eine Vorrichtung zum Verschweißen mittels Ultraschall verwendet werden, die auf der mindestens einen zweiten Folienbahn abrollen.

Gemäß einer weiteren Ausführungsart werden vor dem Aufbringen der beiden Zugbänder in die Randbereiche der zweiten Folienbahn erste Saumöffnungen eingebracht, in denen das Zugband nach dem Herstellen des Saums von außen zugänglich ist, sodass sie aus den Säumen herausgezogen werden können, und/oder werden vor dem Aufbringen der beiden Zugbänder in die Randbereiche der zweiten Folienbahn zweite Saumöffnungen eingebracht, aus denen Duftstoffe entweichen können. In den ersten Saumöffnungen können die Enden der Zugbänder miteinander verschweißt werden. Die ersten Saumöffnungen und/oder die zweiten Saumöffnungen können durch Stanzen in die Randbereiche des zweiten Bahnmaterials eingebracht werden.

Gemäß einer weiteren Ausführungsart weist die Bahn zwischen benachbarten Beuteln Perforationslinien auf, die sich senkrecht zur Hauptausdehnungsrichtung der Bahn erstrecken. Bei dieser Ausführungsart können einzelne Zugband-Müllbeutel entlang der Perforationslinien von der Bahn abgetrennt werden.

Gemäß einer weiteren Ausführungsart werden die Zugband-Müllbeutel auf zumindest einer Außenseite mit Druckfarbe bedruckt. Durch die Erfindung wird bei den bedruckten Zugband-Müllbeuteln der Abklatsch vermieden.

Alternativ werden erfindungsgemäße Müllbeutel ohne einen Aufdruck produziert. Durch die Duftstoffzusammensetzung auf dem mindestens einen Zugband in den Säumen wird eine allmähliche Freisetzung der Duftstoffe bei der Verwendung der Müllbeutel vorteilhaft gesteuert und eine vorzeitige Freisetzung der Duftstoffe vor Verwendung der Müllbeutel vermieden. Ferner wird durch die Anordnung des mit einer Duftstoffzusammensetzung versehenen Zugbandes in dem Saum der Müllbeutel eine Verschleppung der Duftstoffzusammensetzung auf nachfolgende Teile der Produktionsanlage vermieden.

Gemäß einer weiteren Ausführungsart wird die Duftstoffzusammensetzung durch mindestens eines der folgenden Verfahren auf dem Zugband aufgebracht und/oder darauf verteilt: Sprühen, Tropfen, Rollen, Drucken, Wischen, Bürsten.

Gemäß einer weiteren Ausführungsart werden vorgegebene Längen der Bahn aus aufeinanderfolgenden Zugband-Müllbeuteln abgetrennt, zu einer Rolle aufgerollt und die Rolle in einer Umverpackung verpackt. Die Umverpackung ist beispielsweise eine Faltschachtel oder eine Kunststofffolie oder eine Banderole, vorzugsweise eine Papierbanderole. In der Umverpackung gelangt eine aus einer Vielzahl Zugband-Müllbeuteln bestehende, aufgerollte Bahn zum Verbraucher.

Gemäß einer weiteren Ausführungsart ist die mindestens eine erste Folienbahn eine Folienbahn aus Kunststoff und/oder ist die zweite Folienbahn eine Folienbahn aus Kunststoff. Für die erste Folienbahn und/oder für die zweite Folienbahn wird beispielsweise HDPE, LDPE oder eine Folienbahn aus biologisch abbaubarem Material, z. B. Polymilchsäure, spezielle Polyester oder modifizierte Stärke, verwendet.

Ferner wird die Erfindung durch einen Zugband-Müllbeutel mit den Merkmalen von Anspruch 12 gelöst. Vorteilhafte Ausführungsarten des Zugband-Müllbeutels sind in Unteransprüchen angegeben

Der erfindungsgemäße Zugband-Müllbeutel aus Folienmaterial ist hergestellt nach einem Verfahren nach einem der Ansprüche 1 bis 11.

Dem Zugband-Müllbeutel kommen die zu dem Verfahren zu seiner Herstellung angegebenen vorteilhaften Wirkungen zu. Den nachfolgenden Ausführungsarten des Zugband-Müllbeutels kommen die zu den Ausführungsarten der entsprechenden Verfahren zu seiner Herstellung angegebenen vorteilhaften Wirkungen zu.

Gemäß einer Ausführungsart der Erfindung sind beide Zugbänder mit einer Duftstoffzusammensetzung versehen.

Gemäß einer Ausführungsart umfasst der Zugband-Müllbeutel zwei um eine Bodenfaltlinie übereinandergelegte Seitenwände, die jeweils gegenüber der Bodenfaltlinie einen umgelegten Saum haben, in dem jeweils ein Zugband angeordnet ist.

Gemäß einer weiteren Ausführungsart sind die Seitenwände seitlich durch senkrecht zu der Bodenfalte und den Säumen erstreckte Seitennähte miteinander verbunden und/oder ist jeder Saum in einem Abstand von der Saumfalte, über die er mit einer Seitenwand verbunden ist, mit derselben Seitenwand über eine Saumnaht verbunden, und/oder sind die Enden der Zugbänder über die Seitennähte mit den Seitenwänden oder durch weitere Seitennähte miteinander verbunden.

Gemäß einer weiteren Ausführungsart ist die Außenseite mindestens einer Seitenwand mit Druckfarbe bedruckt.

Gemäß einer weiteren Ausführungsart weisen die Säume mindestens eine erste Saumöffnung auf, in der mindestens ein Zugband freiliegt, sodass es aus dem Saum herausziehbar ist, und/oder weisen die Säume mindestens eine zweite Saumöffnung auf, aus der Duftstoffe entweichen können. Die zweite Saumöffnung kann das Ausmaß der Freisetzung der Duftstoffe steuern.

Gemäß einer weiteren Ausführungsart enthält das Zugband Kalziumkarbonat oder ein anderes saugfähiges Substrat, das geeignet ist, die Duftstoffzusammensetzung zumindest teilweise aufzunehmen und verzögert abzugeben. Hierdurch kann die Freisetzung von Duftstoff gesteuert werden.

Gemäß einer weiteren Ausführungsart besteht eine Bahn aus einer Vielzahl aufeinanderfolgender und miteinander verbundener Zugband-Beutel gemäß einem der Ansprüche 12 bis 15 und/oder einer der vorgenannten Ausführungsarten.

Gemäß einer weiteren Ausführungsart weist die Bahn zwischen aufeinanderfolgenden Beuteln senkrecht zu ihrer Hauptausdehnungsrichtung erstreckte Perforationslinien auf.

Gemäß einer weiteren Ausführungsart ist die Beutelbahn zu einer Rolle aufgerollt und ist die Rolle in einer Umverpackung angeordnet. Gemäß einer weiteren Ausführungsart ist die Umverpackung eine Faltschachtel oder eine Kunststofffolie.

Gemäß einer weiteren Ausführungsart bestehen die Beutel aus Kunststofffolie und/oder bestehen die Zugbänder aus Kunststofffolie. Die Kunststofffolie ist beispielsweise aus HDPE, LDPE oder biologisch abbaubarem Material, z. B. Polymilchsäure, spezielle Polyester oder modifizierte Stärke.

Die Erfindung wird nachfolgend anhand der anliegenden Zeichnungen von Ausführungsbeispielen erläutert. In den Zeichnungen zeigen:
- Fig. 1: einen Zugband-Müllbeutel in der Vorderansicht:
- Fig. 2: denselben Zugband-Müllbeutel in einem Schnitt entlang der Linie II-II;
- Fig. 3: eine alternative Ausführung eines Zugband-Müllbeutels in einem der Fig. 2 entsprechenden Schnitt;
- Fig. 4: eine Produktionsanlage zum Herstellen einer Bahn aus Zugband-Müllbeuteln in der Draufsicht;
- Fig. 5: eine alternative Produktionsanlage zur Herstellung einer Bahn aus Zugband-Müllbeuteln in der Draufsicht.

Bei der nachfolgenden Erläuterung sind übereinstimmende Merkmale verschiedener Ausführungsbeispiele mit denselben Bezugsziffern versehen.

Gemäß Fig. 1 und 2 weist der Zugband-Müllbeutel 1 einen Beutel 2 und zwei Zugbänder 3, 4 auf. Der Beutel 2 weist zwei übereinandergelegte Seitenwände 5, 6 auf, die jeweils einen umgelegten Saum 7, 8 haben.

Die Seitenwände 5, 6 sind seitlich durch geschweißte Seitennähte 9, 10 miteinander verbunden, die quer zu den Säumen 7, 8 gerichtet sind. Ferner hat der Beutel 2 eine die Seitenwände 5, 6 miteinander verbindende Bodenfaltlinie 11, die parallel zu den Säumen 7, 8 am entgegengesetzten Ende des Beutels 2 angeordnet sind. Die Säume 7, 8 sind durch geschweißte Saumnähte 12, 13 mit den Innenseiten der Seitenwände 5, 6 verbunden. Die Saumnähte 12, 13 verlaufen parallel zur Bodenfaltlinie 11.

In den Säumen 7, 8 ist jeweils ein Zugband 3, 4 angeordnet. Das Zugband 3, 4 kann elastisch oder unelastisch sein. Die Enden der Zugbänder 3, 4 sind in den Seitennähten 9, 10 eingeschweißt.

Beide Säume 7, 8 haben erste Saumöffnungen 14, 15 in der Mitte, durch die hindurch Zugbänder 3, 4 von außen zugänglich sind.

Zwischen den Säumen 7, 8 weist der Beutel 2 eine Öffnung 16 auf.

Die Seitennähte 9, 10 und die Saumnähte 12, 13 sind beispielsweise durch Aufsetzen beheizter Schweißbalken oder beheizter Rollen auf die übereinandergelegten Folien hergestellt, welche die Seitenwände 5, 6 und die Zugbänder 3, 4 bilden.

Auf der Außenseite einer Seitenwand 5 trägt der Beutel 2 einen Aufdruck 17 aus Druckfarbe.

Vorzugsweise wird eine Bahn umfassend eine Vielzahl gleicher Zugband-Müllbeutel 1, die miteinander entlang von Perforationslinien 18 an den Seitennähten 9, 10 verbunden sind, zu einer Rolle aufgerollt und in einer Umverpackung verpackt, in den Handel gebracht.

Die Zugbänder 3, 4 sind mit einer Duftstoffzusammensetzung 19 versehen. Vorzugsweise ist die Duftstoffzusammensetzung 19 auf mindestens einer Seite der Zugbänder 3, 4 aufgebracht:
Aus der Rolle kann nur wenig Duftstoff austreten, da die übereinanderliegenden Lagen des Folienmaterials dies verhindern. Dadurch, dass die Zugbänder 3, 4 mit einer Duftstoffzusammensetzung 19 versehen sind, wird ein Kontakt der Duftstoffzusammensetzung 19 mit den Druckfarben des Aufdruckes 17 und ein Abklatsch des Aufdruckes 17 auf angrenzende Folienmaterialien verhindert.

Einzelne Zugband-Müllbeutel 1 können von der Rolle abgewickelt und entlang der Perforationslinien 18 abgetrennt werden.

Nach Abtrennen einzelner Zugband-Müllbeutel 1 von der Bahn und Öffnen der Öffnung 16 wird Duftstoff verstärkt freigesetzt. Hierdurch können Gerüche von Abfällen maskiert werden.

Gemäß Fig. 3 sind bei einer alternativen Ausführungsart die Randbereiche der Seitenwände 5, 6 nach außen geschlagen und die Säume 7, 8 über Saumnähte 12, 13 mit den Außenseiten der Seitenwände 5, 6 verbunden.

Gemäß Fig. 4 wird für die Herstellung einer Bahn 20 aus einer Vielzahl derartiger Zugband-Müllbeutel 1 eine breite erste Folienbahn 21 von einer Zugbandrolle 22 zugeführt. Mittels eines Auftragsaggregats 23 wird eine Duftstoffzusammensetzung 19 auf die breite erste Folienbahn 21 aufgebracht. Danach wird diese in einer Trennvorrichtung 24 mittels Messer in zwei erste Folienbahnen 25, 26 getrennt, die halb so breit sind, wie die zugeführte breite erste Folienbahn 21. Die beiden ersten Folienbahnen 25, 26 werden gefaltet und über Umlenkungen als Zugbänder 3, 4 einer zweiten Folienbahn 27 zugeführt.

Bei der zweiten Folienbahn 27 handelt es sich um einen Halbschlauch, der von einer Mutterrolle 28 abgenommen wird. Der Halbschlauch umfasst zwei Hälften, die um eine Bodenfaltlinie 11 gegeneinandergefaltet sind.

Die zweite Folienbahn 27 wird zunächst einer Lochstanze 28 zugeführt, die in beide Hälften der zweiten Folienbahn 27 in den Randbereichen 29, 30 erste Saumöffnungen 31, 32 hineinstanzt.

Hinter der Lochstanze 28 wird den Randbereichen 29, 30 jeder Hälfte der zweiten Folienbahn 27 eine erste Folienbahn 25, 26 als Zugband 3, 4 zugeführt. Durch Umschlagen der Randbereiche 29, 30 der Hälften der zweiten Folienbahn 27 werden Säume 7, 8 gebildet, welche die Zugbänder 3, 4 einschließen.

Nachfolgenden werden die Säume 7, 8 neben den Zugbändern 3, 4 mittels geschweißter Saumnähte 12, 13 fixiert und senkrecht zur Hauptausdehnungsrichtung der beiden Folienbahnen Seitennähte 9, 10 durch Schweißen eingebracht, welche die Beutel 2 seitlich begrenzen. Zwischen jeweils zwei benachbarten Seitennähten 9, 10 wird eine Perforationslinie 30 zum Abtrennen einzelner Beutel 2 eingebracht.

Die solchermaßen gebildete Bahn 20 wird in Abschnitte zerteilt und die Abschnitte werden zu Rollen aufgewickelt und in Umverpackungen eingepackt.

Die Produktionsanlage von Fig. 5 unterscheidet sich von der zuvor beschriebenen dadurch, dass das Auftragsaggregat 23 hinter der Trennvorrichtung 24 angeordnet ist und die Duftstoffzusammensetzung 19 nach dem Auftrennen der breiten ersten Folienbahn 21 in zwei erste Folienbahnen 25, 26 mit der halben Breite und nach dem Falten dieser beiden Folienbahnen 25, 26 aufgebracht wird.

## Patentansprüche

1. Verfahren zum Herstellen von Zugband-Müllbeuteln (1) aus Folienmaterial, bei dem zwei Zugbänder (3, 4) in Säume (7, 8) einer Bahn (20) aus aufeinanderfolgenden Beuteln (2) eingebracht werden, wobei mindestens eines der Zugbänder (3, 4) mit einer Duftstoffzusammensetzung versehen ist, zwei voneinander getrennte erste Folienbahnen (25, 26) als Zugbänder (3, 4) zugeführt werden und auf mindestens eine der ersten Folienbahnen (25, 26) die Duftstoffzusammensetzung (19) aufgebracht wird und die beiden ersten Folienbahnen (25, 26) als Zugbänder in die Säume (7, 8) eingebracht werden.

2. Verfahren nach Anspruch 1, bei dem eine breite erste Folienbahn (21) zugeführt wird durch Auftrennen der breiten ersten Folienbahn (21) die beiden ersten Folienbahnen (25, 26) gebildet werden, und die beiden ersten Folienbahnen (25, 26) als Zugbänder (3, 4) in die Säume (7, 8) eingebracht werden.

3. Verfahren nach Anspruch 2, bei dem die Duftstoffzusammensetzung (19) vor dem Auftrennen auf die breite erste Folienbahn (21) aufgebracht wird oder bei dem die Duftstoffzusammensetzung (19) nach dem Auftrennen auf mindestens eine der beiden ersten Folienbahnen (25, 26) aufgebracht wird.

4. Verfahren nach einem der Ansprüche 1bis 3, bei dem zwei Hälften jeder ersten Folienbahn (25, 26) um eine in Längsrichtung der jeweiligen ersten Folienbahn (25, 26) gerichtete Faltlinie übereinandergefaltet werden und die gefalteten ersten Folienbahnen die beiden Zugbänder (3, 4) bilden.

5. Verfahren nach einem der Ansprüche 1 bis 4, bei dem die ersten Folienbahnen (25, 26) Kalziumkarbonat oder ein anderes saugfähiges Substrat enthalten, das geeignet ist, die Duftstoffzusammensetzung (19) zumindest teilweise aufzunehmen und verzögert abzugeben und/oder bei denen die Duftstoffzusammensetzung (19) ein Duftöl ist oder enthält.

6. Verfahren nach einem der Ansprüche 1 bis 5, bei dem die Bahn (20) aus aufeinanderfolgenden Beuteln (2) aus mindestens einer zweiten Folienbahn (27) gebildet wird.

7. Verfahren nach Anspruch 6, umfassend mindestens eines der folgenden Merkmale:
• zwei Hälften der zweiten Folienbahn (27) werden um eine in Längsrichtung der zweiten Folienbahn (27) gerichtete Bodenfaltlinie (11) übereinander gefaltet,
• die beiden Säume (7, 8) werden durch Umfalten der äußeren Randbereiche (29, 30) der mindestens einen zweiten Folienbahn (27) gebildet,
• die beiden Zugbänder (3, 4) werden angrenzend an die Randbereiche (29, 30) auf die mindestens eine zweite Folienbahn (27) aufgebracht und dann werden die Säume (7, 8) durch Umfalten der Randbereiche (29, 30) gebildet,
• die beiden Hälften der zweiten Folienbahn (27) werden entlang senkrecht zu seiner Hauptausdehnungsrichtung verlaufenden, die Beutel (2) seitlich begrenzenden Seitennähten (9, 10) miteinander verschweißt und/oder die umgelegten Säume (7, 8) werden entlang in Hauptausdehnungsrichtung der zweiten Folienbahn (27) verlaufenen Saumnähten (12, 13) jeweils mit einer Hälfte der zweiten Folienbahn (27) verschweißt und/oder die beiden Zugbänder (3, 4) werden an den beiden Seiten der Beutel (2) mit den zweiten Seitenwänden (5, 6) oder miteinander verschweißt,
• vor dem Aufbringen der beiden Zugbänder (3, 4) werden in die Randbereiche (29, 30) der zweiten Folienbahn (27) erste Saumöffnungen (14, 15) eingebracht, in denen die Zugbänder (3, 4) nach dem Bilden der Säume (7, 8) freiliegen, sodass sie aus den Säumen (7, 8) herausgezogen werden können, und/oder in die Randbereiche (29, 30) werden zweite Saumöffnungen (14, 15) eingebracht, aus denen Duftstoffe entweichen können.

8. Verfahren nach einem der Ansprüche 1 bis 7, bei dem die Bahn (20) zwischen benachbarten Beuteln (2) Perforationslinien (9) aufweist, die sich senkrecht zur Hauptausdehnungsrichtung der Bahn (20) erstrecken.

9. Verfahren nach einem der Ansprüche 1 bis 8, bei dem die Zugband-Müllbeutel (1) auf zumindest einer Außenseite mit Druckfarbe bedruckt werden.

10. Verfahren nach einem der Ansprüche 1 bis 9, bei dem die Duftstoffzusammensetzung (19) durch mindestens eines der folgenden Verfahren auf mindestens einer der ersten Folienbahnen (3, 4) aufgebracht und/oder darauf verteilt wird: Sprühen, Tropfen, Rollen, Drucken, Wischen, Bürsten.

11. Verfahren nach einem der Ansprüche 1 bis 10, bei dem vorgegebene Längen der Bahn (20) aus Beuteln (2) abgetrennt, zu einer Rolle aufgewickelt und in einer Umverpackung verpackt werden.

12. Zugband-Müllbeutel aus Folienmaterial hergestellt nach einem Verfahren nach einem der Ansprüche 1 bis 11.

13. Zugband-Müllbeutel nach Anspruch 12, bei dem der Beutel zwei um eine Bodenfaltlinie (11) übereinandergelegte Seitenwände (5, 6) umfasst, die jeweils gegenüber der Bodenfaltlinie (11) einen umgelegten Saum (7, 8) haben, in dem jeweils ein Zugband (3, 4) angeordnet ist.

14. Zugband-Müllbeutel nach Anspruch 13, bei dem die Seitenwände (5, 6) seitlich durch senkrecht zu der Bodenfaltlinie (11) und den Säumen (7, 8) erstreckte Seitennähte (9, 10) miteinander verbunden sind und/oder bei dem jeder Saum (7, 8) in einem Abstand von der Saumfalte (11), über die er mit einer Seitenwand (5, 6) verbunden ist, mit derselben Seitenwand (5, 6) über eine Saumnaht (12, 13) verbunden ist, und/oder bei dem die Enden der Zugbänder (3, 4) über die Seitennähte (9, 10) mit den Seitenwänden (5, 6) oder durch weitere Seitennähte miteinander verbunden sind.

15. Zugband-Müllbeutel nach einem der Ansprüche 12 bis 14, umfassend mindestens eines der folgenden Merkmale:
• der Zugband-Müllbeutel ist auf der Außenseite mindestens einer Seitenwand (5) mit Druckfarbe bedruckt,
• die Säume (7, 8) weisen mindestens eine erste Saumöffnung (14, 15) auf, in der mindestens ein Zugband (3, 4) freiliegt, sodass es aus der ersten Saumöffnung (14, 15) herausziehbar sind, und/oder die Säume (7, 8) weisen mindestens eine zweite Saumöffnung auf, aus der Duftstoffe entweichen können,
• die Zugbänder (3, 4) enthalten Kalziumkarbonat oder ein anderes saugfähiges Substrat, das geeignet ist, die Duftstoffzusammensetzung (19) zumindest teilweise aufzunehmen und verzögert abzugeben.

16. Bahn bestehend aus einer Vielzahl aufeinanderfolgender Zugband-Müllbeutel (1) gemäß einem der Ansprüche 12 bis 15.

17. Bahn nach Anspruch 16 die zwischen aufeinanderfolgenden Zugband-Müllbeuteln (1) senkrecht zu ihrer Hauptausdehnungsrichtung erstreckte Perforationslinien (9) aufweist und oder die aufgerollt und in einer Umverpackung angeordnet ist.

## Claims

1. A method for producing draw-string refuse bags (1) formed from sheet material, wherein two draw strings (3, 4) are introduced into hems (7, 8) of a web (20) of successive bags (2), wherein at least one of the draw strings (3, 4) is provided with a fragrance composition, two first sheet webs (25, 26) that are separated from one another are supplied as draw strings (3, 4) and the fragrance composition (19) is applied to at least one of the first sheet webs (25, 26) and the two first sheet webs (25, 26) are introduced into the hems (7, 8) as draw strings.

2. The method according to claim 1, wherein a broad first sheet web (21) is supplied, the two first sheet webs (25, 26) are formed by cutting apart the broad first sheet web (21), and the two first sheet webs (25, 26) are introduced into the hems (7, 8) as draw strings (3, 4).

3. The method according to claim 2, wherein the fragrance composition (19) is applied to the broad first sheet web (21) before the cutting or wherein the fragrance composition (19) is applied to at least one of the two first sheet webs (25, 26) after the cutting.

4. The method according to one of claims 1 to 3, wherein two halves of each first sheet web (25, 26) are folded one over the other about a fold line that is oriented in the longitudinal direction of the relevant first sheet web (25, 26) and the folded first sheet webs form the two draw strings (3, 4).

5. The method according to one of claims 1 to 4, wherein the first sheet webs (25, 26) contain calcium carbonate or another absorbent substrate that is suitable for absorbing at least some of the fragrance composition (19) and for releasing same in a delayed manner and/or wherein the fragrance composition (19) is or contains a fragrance oil.

6. The method according to one of claims 1 to 5, wherein the web (20) of successive bags (2) is formed from at least one second sheet web (27).

7. The method according to claim 6, comprising at least one of the following features:
• two halves of the second sheet web (27) are folded one over the other about a base fold line (11) that is oriented in the longitudinal direction of the second sheet web (27),
• the two hems (7, 8) are formed by folding over the outer edge regions (29, 30) of the at least one second sheet web (27),
• the two draw strings (3, 4) are applied to the at least one second sheet web (27) so as to adjoin the edge regions (29, 30) and then the hems (7, 8) are formed by folding over the edge regions (29, 30),
• the two halves of the second sheet web (27) are welded to one another along side seams (9, 10) that extend perpendicularly to the main extension direction of said second sheet web and that laterally delimit the bags (2) and/or the folded-over hems (7, 8) are welded to one half of the second sheet web (27) in each case along hem seams (12, 13) that extend in the main extension direction of the second sheet web (27) and/or the two draw strings (3, 4) are welded to the second side walls (5, 6) or to one another at the two sides of the bags (2),
• before the two draw strings (3, 4) are applied, first hem openings (14, 15) are made in the edge regions (29, 30) of the second sheet web (27), in which seam openings the draw strings (3, 4) are exposed after the hems (7, 8) are formed, such that same can be pulled out of the hems (7, 8), and/or second hem openings (14, 15) are made in the edge regions (29, 30), from which hem openings fragrances can escape.

8. The method according to one of claims 1 to 7, wherein the web (20) has perforation lines (9) between neighboring bags (2) that extend perpendicularly to the main extension direction of the web (20).

9. The method according to one of claims 1 to 8, wherein printing ink is printed on at least one outer face of the draw-string refuse bag (1).

10. The method according to one of claims 1 to 9, wherein the fragrance composition (19) is applied to at least one of the first sheet webs (3, 4) and/or distributed thereon by means of at least one of the following methods: spraying, dripping, rolling, printing, wiping, brushing.

11. The method according to one of claims 1 to 10, wherein predefined lengths of the web (20) of bags (2) are cut off, wound into a roll, and packaged in outer packaging.

12. A draw-string refuse bag formed from sheet material produced according to a method according to one of claims 1 to 11.

13. The draw-string refuse bag according to claim 12, wherein the bag comprises two side walls (5, 6) that lie one on top of the other about a base fold line (11) and that each have a folded-over hem (7, 8) opposite the base fold line (11), in which hem one draw string (3, 4) is arranged in each case.

14. The draw-string refuse bag according to claim 13, wherein the side walls (5, 6) are interconnected at the sides by means of side seams (9, 10) that extend perpendicularly to the base fold line (11) and hems (7, 8) and/or wherein each hem (7, 8) is connected to the same side wall (5, 6) via a hem seam (12, 13) at a distance from the hem fold (11) via which said hem is connected to a side wall (5, 6), and/or wherein the ends of the draw strings (3, 4) are connected to the side walls (5, 6) via the side seams (9, 10) or to one another by means of further side seams.

15. The draw-string refuse bag according to one of claims 12 to 14, comprising at least one of the following features:
• printing ink is printed on the outer face of at least one side wall (5) of the draw-string refuse bag,
• the hems (7, 8) have at least one first hem opening (14, 15) in which at least one draw string (3, 4) is exposed, such that same can be pulled out of the first hem opening (14, 15), and/or the hems (7, 8) have at least one second hem opening from which fragrances can escape,
• the draw strings (3, 4) contain calcium carbonate or another absorbent substrate that is suitable for absorbing at least some of the fragrance composition (19) and for releasing same in a delayed manner.

16. A web consisting of a plurality of successive draw-string refuse bags (1) according to one of claims 12 to 15.

17. The web according to claim 16, which has perforation lines (9) that extend between successive draw-string refuse bags (1) perpendicularly to the main extension direction thereof and/or which is rolled up and arranged in an outer packaging.

## Revendications

1. Procédé de fabrication de sacs poubelle à cordon de serrage (1) en matière en feuille, dans lequel deux cordons de serrage (3, 4) sont intégrés dans des ourlets (7, 8) d'une bande (20) de sacs consécutifs (2), dans lequel l'un au moins des cordons de serrage (3, 4) est pourvu d'une composition parfumée, deux premières bandes de feuille (25, 26) séparées l'une de l'autre sont amenées en tant que cordons de serrage (3, 4) et la composition parfumée (19) est appliquée au moins sur l'une des premières bandes de feuille (25, 26) et les deux premières bandes de feuille (25, 26) sont intégrées dans les ourlets (7, 8) en tant que cordons de serrage.

2. Procédé selon la revendication 1, dans lequel une première bande de feuille large (21) est amenée, les deux premières bandes de feuille (25, 26) sont formées par séparation de la première bande de feuille large (21), et les deux premières bandes de feuille (25, 26) sont intégrées dans les ourlets (7, 8) en tant que cordons de serrage (3, 4).

3. Procédé selon la revendication 2, dans lequel la composition parfumée (19) est appliquée sur la première bande de feuille large (21) avant la séparation ou dans lequel la composition parfumée (19) est appliquée au moins sur l'une des deux premières bandes de feuille (25, 26) après la séparation.

4. Procédé selon l'une des revendications 1 à 3, dans lequel deux moitiés de chaque première bande de feuille (25, 26) sont pliées l'une sur l'autre autour d'une ligne de pliage orientée dans le sens longitudinal de la première bande de feuille (25, 26) respective et les premières bandes de feuille pliées forment les deux cordons de serrage (3, 4).

5. Procédé selon l'une des revendications 1 à 4, dans lequel les premières bandes de feuille (25, 26) contiennent du carbonate de calcium ou un autre substrat absorbant, lequel est adapté pour recevoir au moins partiellement la composition parfumée (19) et pour la diffuser de façon différée et/ou dans lesquelles la composition parfumée (19) est ou contient une huile parfumée.

6. Procédé selon l'une des revendications 1 à 5, dans lequel la bande (20) de sacs consécutifs (2) est formée à partir d'au moins une deuxième bande de feuille (27).

7. Procédé selon la revendication 6, comportant l'une au moins des caractéristiques suivantes :
• deux moitiés de la deuxième bande de feuille (27) sont pliées l'une sur l'autre autour d'une ligne de pliage de fond (11) orientée dans le sens longitudinal de la deuxième bande de feuille (27),
• les deux ourlets (7, 8) sont formés par repliage des régions de bord extérieures (29, 30) de l'au moins une deuxième bande de feuille (27),
• les deux cordons de serrage (3, 4) sont appliqués sur l'au moins une deuxième bande de feuille (27) de façon adjacente aux régions de bord (29, 30) et les ourlets (7, 8) sont ensuite formés par repliage des régions de bord (29, 30),
• les deux moitiés de la deuxième bande de feuille (27) sont soudées entre elles le long de coutures latérales (9, 10) s'étendant perpendiculairement à sa direction d'extension principale, délimitant latéralement les sacs (2) et/ou les ourlets (7, 8) rabattus sont soudés respectivement avec une moitié de la deuxième bande de feuille (27) le long de coutures d'ourlet (12, 13) s'étendant dans la direction d'extension principale de la deuxième bande de feuille (27) et/ou les deux cordons de serrage (3, 4) sont soudés avec les deuxièmes parois latérales (5, 6) ou entre eux sur les deux côtés des sacs (2),
• avant l'application des deux cordons de serrage (3, 4), des premières ouvertures d'ourlet (14, 15) sont intégrées dans les régions de bord (29, 30) de la deuxième bande de feuille (27), dans lesquelles les cordons de serrage (3, 4) sont exposés après la formation des ourlets (7, 8) de manière à pouvoir être tirés hors des ourlets (7, 8), et/ou des deuxièmes ouvertures d'ourlet (14, 15) sont intégrées dans les régions de bord (29, 30), à partir desquelles des parfums peuvent s'échapper.

8. Procédé selon l'une des revendications 1 à 7, dans lequel la bande (20) présente des lignes de perforation (9) entre des sacs (2) voisins, lesquelles s'étendent perpendiculairement à la direction d'extension principale de la bande (20).

9. Procédé selon l'une des revendications 1 à 8, dans lequel les sacs poubelle à cordon de serrage (1) sont imprimés avec une encre d'impression sur au moins un côté extérieur.

10. Procédé selon l'une des revendications 1 à 9, dans lequel la composition parfumée (19) est appliquée et/ou répartie au moins sur l'une des premières bandes de feuille (3, 4) à l'aide de l'un au moins des procédés suivants : pulvérisation, goutte à goutte, roulement, impression, essuyage, brossage.

11. Procédé selon l'une des revendications 1 à 10, dans lequel des longueurs prédéfinies de la bande (20) de sacs (2) sont détachées, enroulées en un rouleau et emballées dans un suremballage.

12. Sac poubelle à cordon de serrage en matière en feuille selon un procédé selon l'une des revendications 1 à 11.

13. Sac poubelle à cordon de serrage selon la revendication 12, dans lequel le sac comporte deux parois latérales (5, 6) superposées autour d'une ligne de pliage de fond (11), lesquelles possèdent respectivement un ourlet rabattu (7, 8) à l'opposé de la ligne de pliage de fond (11), dans lequel est disposé respectivement un cordon de serrage (3, 4).

14. Sac poubelle à cordon de serrage selon la revendication 13, dans lequel les parois latérales (5, 6) sont reliées entre elles latéralement par des coutures latérales (9, 10) s'étendant perpendiculairement à la ligne de pliage de fond (11) et aux ourlets (7, 8) et/ou dans lequel chaque ourlet (7, 8) est relié à une paroi latérale (5, 6) par une couture d'ourlet (12, 13), à une distance du pli d'ourlet (11) par lequel il est relié à la même paroi latérale (5, 6), et/ou dans lequel les extrémités des cordons de serrage (3, 4) sont reliées aux parois latérales (5, 6) par le biais des coutures latérales (9, 10) ou entre elles par des coutures latérales supplémentaires.

15. Sac poubelle à cordon de serrage selon l'une des revendications 12 à 14, comportant l'une au moins des caractéristiques suivantes :
• le Sac poubelle à cordon de serrage est imprimé avec une encre d'impression sur le côté extérieur d'au moins une paroi latérale (5),
• les ourlets (7, 8) présentent au moins une première ouverture d'ourlet (14, 15), dans laquelle au moins un cordon de serrage (3, 4) est exposé de manière à pouvoir être tiré hors de la première ouverture d'ourlet (14, 15), et/ou les ourlets (7, 8) présentent au moins une deuxième ouverture d'ourlet à partir dans laquelle des parfums peuvent s'échapper,
• les cordons de serrage (3, 4) contiennent du carbonate de calcium ou un autre substrat absorbant, lequel est adapté pour recevoir au moins partiellement la composition parfumée (19) et la diffuser de façon différée.

16. Bande constituée d'une multitude de sacs poubelle à cordon de serrage (1) consécutifs selon l'une des revendications 12 à 15.

17. Bande selon la revendication 16, laquelle présente des lignes de perforation (9) s'étendant perpendiculairement à sa direction d'extension principale entre des sacs poubelle à cordon de serrage (1) consécutifs et/ou laquelle est enroulée et disposée dans un suremballage.
